# EUROPÄISCHE PATENTSCHRIFT

(11) **EP 0 817 889 B1**
(45) Veröffentlichungstag und Bekanntmachung des Hinweises auf die Patenterteilung: **03.03.1999**
(21) Anmeldenummer: 96906688.5
(22) Anmeldetag: 29.03.1996
(51) Int. Cl.: E01C 19/26, E01C 19/28

(54) **ZWEIBANDAGIGE BODENVERDICHTUNGSVORRICHTUNG UND DEREN LENKUNG**
DOUBLE-BELT SOIL-COMPACTING DEVICE AND STEERING SYSTEM THEREFOR
ENGIN DE COMPACTAGE DE SOL A DEUX BANDAGES ET SON SYSTEME DE DIRECTION

(30) Priorität: 31.03.1995 CH 911/95
(43) Veröffentlichungstag der Anmeldung: 14.01.1998
(73) Patentinhaber: Ammann Verdichtung AG, CH-4900 Langenthal (CH)
(72) Erfinder: LEIBUNDGUT, Hans, Ulrich, CH-3128 Kirchenthurnen (CH)
(74) Vertreter: Roshardt, Werner Alfred, Dipl.-Phys.
(86) Internationale Anmeldenummer: CH9600112
(87) Internationale Veröffentlichungsnummer: WO9630595

(56) Entgegenhaltungen:
- US-A- 3 868 194
- US-A- 3 947 142

## Beschreibung

Die Erfindung betrifft ein Verfahren gemäß dem Oberbegriff des Patentanspruchs 1 und eine Vorrichtung gemäß dem Oberbegriff des Patentanspruchs 5.

Bodenverdichtungsvorrichtungen, insbesondere Straßenwalzen, werden für die Verdichtung von Bodenschichten z. B. während des Straßenbaus verwendet. Es werden hier z. B. im Unterbau ungebundene Schichten wie Kiesschichten, ... bzw. im Oberbau gebundene Schichten wie Asphalt, ... verdichtet. Zum Verdichten wird die Bodenverdichtungsvorrichtung auf den zu verdichtenden Schichten hin- und hergefahren. Es gibt Bodenverdichtungsvorrichtungen, welche mittels einer in **Figur 1a** dargestellten Knicklenkung oder einer in **Figur 1b** dargestellten Schemellenkung lenkbar sind. Die Darstellungen in den **Figuren 1a** und **1b** sind stark vereinfacht und zeigen nur die für den Lenkvorgang notwendigen Elemente schematisch.

Eine Bodenverdichtungsvorrichtung 1 mit Knicklenkung (**Figur 1a**) weist lediglich einen einzigen Drehpunkt 2 auf, mit dem die beiden Bandagen **3a** und **3b** gegeneinander zum Kurvenfahren verschwenkt werden können. Die schemelgelenkte Bodenverdichtungsvorrichtung 5 (**Figur 1b**) weist zwei in der Maschinenlängsachsenrichtung um einen Abstand **a** voneinander distanzierte Drehpunkte **7** und **9** am Maschinengestell **11** für die beiden Bandagen **13a** und **13b** auf. Nachfolgend wird lediglich auf die Bodenverdichtungsvorrichtung **5** mit Schemellenkung eingegangen.

Zu einer Kurvenfahrt, wie in **Figur 1b** und **2** gezeigt, werden bei der Schemellenkung die vordere und hintere Bandage **13a** und **13b** synchron gegeneinander um den Kurvenwinkel τ verschwenkt. Für eine gute Bodenverdichtung ist es nun oftmals notwendig, direkt bis an ein seitliches Hindernis bzw. eine Begrenzung **15** (Mauer, Bordstein, ...) heran den Boden zu verdichten.

Straßenwalzen mit der obengenannten Schemellenkung sind aus der DE-PS 884 207, der US-A 3 947 142, der US-A 3 868 194 und der DE-A 23 45 412 bekannt. Diese Straßenwalzen sind nun mit spurgetreu laufenden Bandagen (Walzen) sowie mit seitlich gegeneinander versetzten Bandagen (sog. Hundegang) verfahrbar. Zur Führung des Walzenfahrzeugs auf einem vorgegebenen, zu verdichtenden Weg wurde die vordere sowie auch die hintere Bandage händisch bevorzugt lediglich über einen linear arbeitenden Lenkkraftverstärker von Walzenführern entsprechend der gewünschten Fahrtrichtung ausgelenkt.

Soll nun von einer Begrenzung **15** seitlich weggefahren werden, so ist dies nicht ohne weiteres möglich, da, wie in **Figur 2** dargestellt ist, die in Fahrtrichtung **23** hintere Bandage **13b** in die Begrenzung **15** hineinfahren würde. Der Walzenführer umgeht diese Schwierigkeit, indem er eben nicht, wie gewünscht, bis dicht an die Begrenzung **15** heranfährt.

Aufgabe der Erfindung ist es, dem Walzenführer zu gestatten, Bodenschichten bis nahe an eine Begrenzung heran zu verdichten und von dieser dann problemlos seitlich wegzufahren, auch wenn er vorher, aus welchen Gründen auch immer, in spurgetreuer Geradeausfahrt längs eines Hindernisses gefahren ist.

Die Aufgabe wird dadurch gelöst, daß der Übergang vom spurgetreuen Verfahren zum "Hundegang" mit seitlich versetzten Bandagen entgegen dem Stand der Technik nicht mehr händisch eingestellt wird, sondern beide Bandagen selbsttätig von einem Verstellmechanismus verstellt werden. Beim Stand der Technik hatte man vollkommen übersehen, daß ein Walzenführer beim Verfahren eines Walzenfahrzeugs gar nicht in der Lage war, das Fahrverhalten gleichzeitig über eine doppelte Steuerung der beiden Bandagen zu bewerkstelligen. Die Auslenkverknüpfung der beiden Bandagen hätte nämlich in einer nichtlinearen Weise erfolgen müssen. Nichtlineare Verknüpfungen sind für den Menschen gar nicht oder nur schwer zu vollziehen. Erschwerend kam hier noch dazu, daß immer eine Bandage beim Verfahren sich im Rücken des Walzenführers befand. Um nun einer Überforderung zu entgehen, wurden vom Walzenführer instinktive Sicherheitsmargen eingeführt. Zu Hindernissen, welche von den Walzen beschädigt werden konnten, wurde somit ein großer "Sicherheitsabstand" gewählt.

Beim erfindungsgemäßen Lenkverfahren kann sich nun der Walzenführer vollkommen in Fahrtrichtung konzentrieren. Der Übergang vom spurgetreuen Fahren zum Hundegang und auch wieder zurück wird von einer Steuereinheit selbsttätig vorgenommen. Eine Nachstellung der anderen, zweiten Bandage erfolgt nun nicht mehr, wie bei einer der bekannten Vierradlenkungen in linearer Abhängigkeit, sondern nichtlinear entsprechend den unten dargelegten Verhältnissen. Vierradlenkungen sind beispielsweise in der DE-A 43 32 287, der DE-A 40 06 149 und der DE-A 44 19 131 beschrieben, lösen aber nicht das Problem eines Übergangs von einem spurgetreuen Fahren (= Zweirad- und Vierradlenkungen) in ein hundegangartiges Fahrverhalten mit einem seitlichen Versatz der beiden Bandagen zueinander. Durch die erfindungsgemäße Verschwenkung der zweiten, anderen Bandage in einer nichtlinearen Abhängigkeit zur ersten Bandage ist es erstmals möglich, problemlos ohne jegliche Gefahr einer Begrenzungsbeschädigung eine Bandage bei Geradeausfahrt zur Begrenzung seitlich zu versetzen und sich dabei auch noch voll in Fahrtrichtung auf dort eventuell auftauchende Hindernisse sowie auf den eigentlichen Verdichtungsvorgang zu konzentrieren.

D. h. bei einem beispielsweise geraden Verfahren entlang einer Begrenzung fährt auch während des Übergangs in den "Hundegang" die vorlaufende Bandage geradeaus, parallel und im dichten Abstand zur Begrenzung weiter. Auch bei einer Kurvenfahrt ist der Übergang in den Hundegang und wieder zurück in das spurgetreue Verfahren gemäß den untenstehenden Ausführungen mit der Einhaltung einer bereits gewählten Fahrtrichtung möglich. Auch kann während des Übergangs in den Hundegang die Fahrtrichtung geändert werden. Eine Schlangenlinie mit allen Folgen einer Hindernisberührung ergäbe sich, wenn ein Walzenführer, gemäß dem Stand der Technik, nahe einer Begrenzung fahrend durch Handbetätigung getrennter Lenkeinheiten die vordere und die hintere Bandage zu verschwenken versuchen würde, um so hundegangartig fahrend vom Hindernis wegzukommen.

Der Ausdruck "ohne erkennbare Schlangenlinie" wird verwendet, wohl wissend, daß jede Steuerung aufgrund ihrer Regelgröße eine Schlangenlinie erzeugen muß. Diese regelungstypische Schlangenlinie wird nicht in Betracht gezogen, da deren Amplitude in der Regel nicht erkennbar ist und auch in keinem Verhältnis zu den Auslenkungen steht, wie sie durch die getrennte händische Lenkung der beiden Bandagen erfolgen würde.

Der Ausdruck "Hundegang" wurde der Anschaulichkeit wegen gewählt. Ein Hund kann nämlich beim Laufen sein Hinterteil seitlich gegen seine Vorderbeine versetzen und dennoch geradeaus sowie eine von ihm gewünschte Kurve laufen.

Im folgenden werden Beispiele des erfindungsgemäßen Verfahrens und der erfindungsgemäßen Vorrichtung anhand von Zeichnungen näher erläutert. Weitere Vorteile der Erfindung ergeben sich aus dem nachfolgenden Beschreibungstext. Es zeigen:
- Fig. 1a: eine schematische Darstellung der Bandagenverstellung einer Verdichtungsvorrichtung mit Knicklenkung und
- Fig. 1b: mit Schemellenkung,
- Fig. 2: eine Verdichtungsvorrichtung mit Schemellenkung an einer Begrenzung der zu verdichtenden Schichten in Kurvenfahrt,
- Fig. 3: eine schematisch dargestellte Verdichtungsvorrichtung im Hundegang in Geradeausfahrt,
- Fig. 4: in Kurvenfahrt sowie in den
- Fig. 5a und 5b: bei einem Übergang von der spurgetreuen Verfahrweise in den Hundegang und in
- Fig. 6: hierzu eine trigonometrische Darstellung mit Funktionselementen der Vorrichtung,
- Fig. 7: ein Einstelltableau zur Einstellung einiger Funktionen der Verdichtungsvorrichtung, insbesondere des Hundegangs sowie
- Fig. 8: ein Flußdiagramm, welches den selbsttätigen Übergang in den Hundegang bei Geradeausfahrt für ein Versetzen der nachlaufenden Bandage gemäß **Figur 6** zeigt, wobei ▲δ das Winkelinkrement für die Verstellung der nachlaufenden Bandage **13b**, ▲t das Zeitinkrement für die schrittweise Berechnung der Verstellung, v die Fahrzeuggeschwindigkeit und ▲d die resultierende zusätzliche Auslenkung der nachlaufenden Bandage **13b** nach dem Zeitinkrement ▲t ist.

Zur Erläuterung der Lenkverhältnisse bei einem hundegangartigen Verfahren einer Bodenverdichtungsvorrichtung, hier ein Walzenfahrzeug **5**, wird von einem spurgetreuen Fahren, wie z. B. in den **Figuren 2** und **5a** dargestellt, ausgegangen.

Bei einer Geradeausfahrt sind die Lenkwinkel α und β zwischen einer Senkrechten **21a** bzw. **21b** auf der jeweiligen Bandagenachse **19a** bzw. **19b** und einer Senkrechten **22a** bzw. **22b** auf der Maschinenachse **17** für die vordere und hintere Bandage **13a** und **13b** gleich 90°. Bei der in **Figur 2** dargestellten Kurvenfahrt ist dann$\text{α = 90° + τ}$ und$\text{β = 90° - τ,}$ wobei τ als Kurvenwinkel bezeichnet wird.

Werden nun die beiden Bandagen **13a** und **13b** bei einer Geradeausfahrt seitlich gegeneinander versetzt, d. h. in den Hundegang gebracht, wie in **Figur 3** dargestellt, so ergeben sich die Lenkwinkel α und β mit τ = 0 zu$\text{α = β = 90° + δ,}$ wobei δ der "Hundegangwinkel" ist.

Eine Kurvenfahrt in Hundegang, wie in **Figur 4** dargestellt, ist dann eine Überlagerung der obigen Lenkvorgänge. Die Lenkwinkel α und β sind dann$\text{α = 90° + τ + δ}$ und$\text{β = 90° - τ + δ}$

Um nun von der Begrenzung **15** seitlich wegzufahren, ohne in diese hineinzufahren, muß das Walzenfahrzeug **5**, wie in den **Figuren 5a** und **5b** schematisch dargestellt, von der spurgetreuen Verfahrart in den Hundegang gebracht werden, bei dem die in Fahrtrichtung **23** hintere Bandage **13b** gegenüber der vorderen **13a** von der Begrenzung **15** um einen Abstand d distanziert ist. **Figur 5a** zeigt die Ausgangsposition mit den beiden der Begrenzung **15** benachbarten Bandagen **13a** und **13b**. **Figur 5b** zeigt den Endzustand, in dem das Walzenfahrzeug **5** im Hundegang entlang der Begrenzung **15** mit einem Abstand d der hinteren Bandage **13b** bewegbar ist.

Um nun in diesen Hundegang zu kommen, sind die Bandagen **13a** und **13b** zu verstellen, wobei während des Verstellvorgangs die in Fahrtrichtung **23** vordere **13a** und die hintere Bandage **13b** zur Maschinenachse **17** gegenüber dem Zustand in den **Figuren 3** und **5b** unterschiedliche Verschwenkungswinkel δₕ und δ_{V} aufweisen.

Die Verstellung der Verschwenkungswinkel δₕ und δ_{V} soll anhand von **Figur 6** erläutert werden. **Figur 6** zeigt schematisch mit ausgezogenen Linien die Position der beiden Bandagenachsen **19a** und **19b** gemäß **Figur 5a** ("spurgetreuer" Ausgangszustand). Der Abstand der beiden Bandagenachsen **19a** und **19b** voneinander ist a; genauer gesagt der Abstand der beiden Drehpunkte **7** und **9**. Ist nun die hintere Bandagenachse **19b** um den Verschwenkungswinkel δₕ verstellt und mit dieser Bandage **13b** die Strecke b gefahren worden, so muß die vordere Bandagenachse **19b** dann um den Verschwenkungswinkel δ_{V} verschwenkt sein, ansonsten würde die vordere Bandage **13a** nicht mehr an der Begrenzung **15** entlang fahren, sondern in diese hinein. Gemäß den Gesetzen des schiefwinkligen Dreiecks [siehe z. B. Hütte des Ingenieurs Taschenbuch, 28. Auflage, Theoretische Grundlagen, Berlin 1955, Seite 73] folgt${\text{sin δ}}_{\text{V}} {\text{= (b/a)·sin δ}}_{\text{h}} \text{(Sinunssatz).}$

Gemäß dieser Beziehung ist nun die Bandagenachse **19a** der vorderen Bandage **13a** entsprechend der Verschwenkung der hinteren Bandagenachse **19b** zu verschwenken. Die inkrementell kleinen Verschwenkungswinkeländerungen werden nun in Abhängigkeit des inzwischen jeweils zurückgelegten Weges **b** der hinteren Bandage **13b** so groß gewählt, daß aufgrund der hierdurch auf dem zu verdichtenden Boden einwirkenden Scherkräfte keine Rißbildung auftreten kann.

Bei Erreichen des gewünschten seitlichen Versatzes **d** für den Hundegang, wie er in **Figur 5b** dargestellt ist, sind gemäß obigen Ausführungen die beiden Verschwenkungswinkel α und β gleich groß.${\text{δ = δ}}_{\text{h' end}} \text{= arc [sin (d/b)]}$

Je nach gewünschter Schnelligkeit zum Erreichen des seitlichen Versatzes **d** und der Scherbeanspruchbarkeit des zu verdichtenden Bodens können Verschwenkungswinkel δᵥ und δₕ der vorderen und hinteren Bandage **13a** und **13b** eingestellt werden, welche über dem Verschwenkungsendwinkel δ_{h' end} (= Hundegangwinkel δ) liegen. Es ist jedoch bei dem zeitlichen Ablauf des Verstellvorgangs darauf zu achten, daß bei Erreichen der gewünschten Hundegangposition (Abstand **d**) der Verschwenkungswinkel δ_{V} den Winkel δ_{h' end} ohne Überschreitung der maximalen Scherbeanspruchung des Bodens zu erreichen hat.

Der Hundegang wird immer derart eingestellt, daß die in Fahrtrichtung **23** jeweils hintere **13b** Bandage gegenüber der Begrenzung **15** distanziert ist.

Aufgrund der Regelungsgröße des Verschwenkungssystems ist immer eine sog. Regelabweichung vorhanden. Diese Regelabweichung sollte vorteilhafterweise experimentell ermittelt und dann entsprechend der Verschwenkung der vorderen Bandage überlagert werden. Ein verbleibender Fehler kann vom Walzenführer durch geringes Kurvenfahren ausgeglichen werden.

Der Lenkprozeß zur Verstellung der beiden Bandagen **13a** und **13b** erfolgt nach Vorgabe durch den Walzenführen über die Steuereinheit **31**, welche mit Meßstellen **29a** und **29b** für den gefahrenen Weg bzw. die Verfahrgeschwindigkeit und mit Meßstellen **27b** und **27b** für den Ist-Verstellwinkel der betreffenden Bandage **13a** und **13b** und Aktuatoren der Verschwenkeinrichtung **25a** und **25b** zusammenarbeitet. Die Steuereinheit **31** ist ein digitaler Rechner (Prozessor). Die für die Lenkung einzuhaltende Bedingung lautet: Der Abstand der vorlaufenden Bandage **13a**, siehe **Figur 5a** und **5b**, zu einem geraden Hindernis (Begrenzung) 15 (effektiv oder zu einer gedachten, insbesondere geraden Linie) muß während des Übergangs in den Hundegang konstant bleiben, während der Abstand **d** der nachlaufenden hinteren Bandage **13b**, wie im Übergang von **Figur 5a** zu **Figur 5b** dargestellt, sich ändert. Diese Bedingung wird eingehalten, wenn während des Übergangs in den Hundegang der Winkel zwischen der Begrenzung **15** in **Figur 6** und der Achse 19a der vorlaufenden Bandage (Fahrtrichtung **23**) in dem dort gezeigten Beispiel zu jeder Zeit und unabhängig von der Stellung oder dem zurückgelegten Weg der nachlaufenden Bandage **19b** stets 90° (bei einer geraden Linie) beträgt. Der Korrekturwinkel, um den die vorlaufende Bandage 19a kontinuierlich oder inkrementell verstellt werden muß, ist der obengenannte Winkel δ_{**v**}, der sich zu jeder Stellung der nachlaufenden Bandage **13b** aus der trigonometrischen Beziehung bestimmen läßt. Diese Bestimmung führt die Steuereinheit **31** durch und gibt die nötigen Befehle an die Verschwenkeinrichtungen **25a** und **25b**. Kurz vor Erreichen des vorgegebenen Abstands d zur Begrenzung **15**, sorgt die Steuereinheit **31** für einen weichen Übergang in die Parallelstellung der hinteren Bandage **13b**; δ_{**v**} = δ_{**h**}. Hierdurch ist dann nach Abschluß des Lenkmanövers der vorgegebene Abstand **d** erreicht, wobei dann die nachlaufende Bandage **13b** parallel zur Begrenzung **15** rollt. Eine Rückstellung in eine spurgetreue Fahrt erfolgt analog. Wann der Übergang in die Parallelstellung erfolgt, hängt u. a. von der Art des zu verdichtenden Materials ab und welche Scherkräfte es infolge des Lenkprozesses zuläßt. Diese Winkeländerung in Abhängigkeit von der Verfahrgeschwindigkeit ist materialspezifisch und kann als "Regelkonstante" in die Steuereinheit **31** eingegeben werden. Diese Eingabe ist nicht dargestellt. Man wird hierfür bevorzugt einen Einstellschalter mit mehreren Positionen vorsehen, welche entsprechend unterschiedliche Materialeigenschaften unterschiedlichen Winkeländerungsgeschwindigkeiten vorgeben.

Der Übergang vom spurgetreuen Fahren zum Hundegang und auch wieder zurück wird durch Drücken der entsprechenden, unten serwähnten Taste **37g, 37h** oder **37i** vorgenommen.

Zur Ausführung des oben beschriebenen Hundegangs hat jede Bandage **13a** und **13b** eine Verschwenkeinrichtung **25a** bzw. **25b** zum Verschwenken der Bandagenachsen **19a** bzw. **19b** sowie je eine Meßeinrichtung **27a, 27b, 29a** bzw. **29b** zur Messung des tatsächlichen Ist-Verschwenkungswinkeln δₕ und δ_{V} sowie des mit der betreffenden Bandage zurückgelegten Wegs **b**. Die Verschwenkeinrichtungen **25a** und **25b** sowie die Meßeinrichtungen **27a, 27b, 29a** und **29b** sind mit einer Steuereinheit **31** verbunden, welche entsprechend den obigen Ausführungen die Vorgaben für die Soll-Verschwenkungswinkel entsprechend der Meßwerte vorgibt. Wie in **Figur 6** schematisch angedeutet, wirkt auf diese Steuereinheit **31** eine Lenkeinheit **33**, mit der gemäß **Figur 4** auch ein Kurvenfahren im Hundegang, beim Übergang in den Hundegang sowie im spurgetreuen Fahren durch eine "Lenkung" durch den Walzenführer möglich ist.

Um den Walzenführer von unnötigen Bedienungsvorgängen zu entlasten und um dessen Aufmerksamkeit auf den zu verdichtenden Bereich sowie dessen Begrenzungen zu richten, ist ein mit der Steuereinheit **31** verbundenes, in **Figur 7** dargestelltes Eingabetableau **35** vorhanden. Dieses Eingabetableau **35** weist neun in drei Reihen angeordnete Tastenfelder **37a** bis **37i** auf. Mit den obersten drei Tastenfeldern **37a** bis **37c** wird der Schwingungszustand der Bandagen **13a** und **13b** eingestellt. Die in der mittleren Reihe angeordneten Tastenfelder **37d** bis **37f** dienen der Einstellung der Wasserberieselung der Bandagen **13a** und **13b**. Die untersten Tastenfelder **37g** bis **37i** werden zur Einstellung des Hundegangs verwendet. Mit dem Tastenfeld **37g** wird ein Abstand d analog zur **Figur 6** der hinteren Bandage **13b** links und mit dem Tastenfeld **37i** rechts von einer Begrenzung **15** erzeugt. Mit dem mittleren Tastenfeld **37h** wird der Übergang vom Hundegang in eine spurgetreue Fahrweise vorgenommen.

Der Einfachheit halber wird in einer bevorzugten Ausführungsvariante der Abstand **d** des Hundegangs maschinentypmäßig bereits bei der Montage eingestellt. Es kann aber auch mit entsprechenden (nicht dargestellten) Eingabeelementen ein Hundegang gewünschten Abstands erzeugt werden.

Die Verstellung der Bandagenachsen **19a** und **19b** um den betreffenden Verschwenkungswinkel δ_{**h**} bzw. δ_{**v**} erfolgt in bevorzugter Weise über hydraulische (nicht dargestellte) Kolbenzylindereinheiten; es können aber auch andere Verstelleinheiten, wie z. B. ein Überlagerungsgetriebe, ein elektrischer Antrieb, ... verwendet werden.

## Patentansprüche

1. Verfahren zur Lenkung einer zweibandagigen Bodenverdichtungsvorrichtung (**5**) mit Schemellenkung für die beiden Bandagen (**13a, 13b**), **dadurch gekennzeichnet**, daß eine Einstellung eines ersten Verschwenkungswinkels (δ_{**h**}, δ_{**V**}) für eine erste (**13a**) der beiden Bandagen (**13a, 13b**) durch eine Signalauslösung in Gang gesetzt wird und gleichzeitig in Abhängigkeit des augenblicklichen ersten Verschwenkungswinkels (δ_{**h**}, δ_{V}) mittels einer Steuereinheit (**31**) ein zweiter Verschwenkungswinkel (δ_{**V**}, δ_{**h**}) für die andere, zweite Bandage (**13b**) selbsttätig gemäß einer Verstellvorgabe derart nichtlinear eingestellt wird, daß ein Übergang von einem spurgetreuen in ein hundegangartiges Fahrverhalten mit einem seitlichen Versatz (**d**) der beiden Bandagen (**13a, 13b**) gegeneinander erfolgt, um bevorzugt bei bis dicht an eine Begrenzung (**15**) heranreichendem Verdichtungsvorgang die Vorrichtung (**5**) problemlos ohne jegliche Gefahr einer Begrenzungsbeschädigung, insbesondere mit der vorlaufenden Bandage (**13a**) dicht an der Begrenzung (**15**) und mit der nachfolgenden (**13b**) hiervon in einem Abstand (**d**) geradeaus fahren zu können und um insbesondere während des Übergangs in einer vorgegebenen Fahrtrichtung "schlangenlinienfrei" zu fahren.

2. Verfahren nach Anspruch 1, **dadurch gekennzeichnet**, daß der erste Ist-Verschwenkungswinkel (δ_{**h**}, δ_{V}) selbsttätig gemessen und aus dem Meßwert und der Verstellvorgabe selbsttätig der zweite Soll-Verschwenkungswinkel (δ_{**V**}, δ_{**h**}) unter Zuhilfenahme der Verstellvorgabe eingestellt wird.

3. Verfahren nach Anspruch 1 oder 2, **dadurch gekennzeichnet**, daß der mit wenigstens einer der Bandagen (**13a, 13b**) verfahrene Weg (**b**) gemessen und der Soll-Verschwenkungswinkel (δ_{**V**}, δ_{**h**}) in Abhängigkeit des gemessenen Wegs (**b**) der Bandagen (**13a, 13b**) ermittelt sowie eingestellt wird.

4. Verfahren nach einem der Ansprüche 1 bis 3, **dadurch gekennzeichnet**, daß bei einer durch den Vorrichtungsführer vorzunehmenden Fahrtrichtungsänderung dem ersten und zweiten Soll-Verschwenkungswinkel selbsttätig von der Steuereinheit (**31**) ein Kurvenverschwenkungswinkel (τ) überlagert wird.

5. Bodenverdichtungsvorrichtung (**5**) zur Durchführung des Verfahrens gemäß einem der Ansprüche 1 bis 4, mit einer eine Lenkeinheit (**33**) aufweisenden Schemellenkung für die beiden Bandagen (**13a, 13b**), **gekennzeichnet durch** eine mit einer ersten und zweiten Bandagenverschwenkeinheit (**25a, 25b**) verbundene Steuereinheit (**31**), mit der ein erster, durch die Lenkeinheit (**33**) vorgegebener VerSchwenkungswinkel (δ_{**V**}) der ersten Bandage (**13a**) in nichtlinearer Abhängigkeit zum zweiten Verschwenkungswinkel (δ_{**h**}) der zweiten Bandage (**13b**) während eines Verschwenkvorgangs derart selbsttätig einstellbar ist, daß ein Übergang zwischen einem spurgetreuen und einem hundegangartigen Fahrverhalten mit einem seitlichen Versatz (d) der beiden Bandagen (**13a, 13b**) gegeneinander selbsttätig und insbesondere "schlangenlinienfrei" vollziehbar ist.

6. Bodenverdichtungsvorrichtung (**5**) nach Anspruch 5, **gekennzeichnet durch** eine mit der Steuereinheit (**31**) verbundene Kurvenfahreinheit (**33**), mit der dem ersten und zweiten Verschwenkungswinkel (δ_{**V**}, δ_{**h**}) jeweils ein Kurvenlenkwinkel (τ) zum Kurvenfahren überlagerbar ist.

7. Bodenverdichtungsvorrichtung (**5**) nach Anspruch 5 oder 6, **gekennzeichnet durch** wenigstens eine erste Meßeinheit (**27a, 27b**) für die Messung der Verschwenkungswinkel (δ_{**V**}, δ_{**h**}) wenigstens einer, bevorzugt der jeweils in Fahrtrichtung (**23**) hinteren Bandage (**13b**).

8. Bodenverdichtungsvorrichtung (**5**) nach einem der Ansprüche 5 bis 7, **gekennzeichnet durch** wenigstens eine erste Wegstreckenmeßeinheit (**29a, 29b**) für die Messung des zurückgelegten Wegs (**b**) wenigstens einer, bevorzugt der jeweils in Fahrtrichtung (**23**) hinteren Bandage (**13b**).

9. Bodenverdichtungsvorrichtung nach einem der Ansprüche 5 bis 8, **gekennzeichnet durch** eine mit der Steuereinheit (**31**) verbundene, wenigstens zwei Eingabepositionen (**37g, 37i**) aufweisende Eingabeeinheit (**35**), mit der ein in Fahrtrichtung (**23**) linker bzw. rechter seitlicher Versatzvorgang einer der Bandagen (**13a, 13b**) gegenüber der anderen (**13b, 13a**) durchführbar ist.

## Claims

1. Method of steering a ground-compacting device (5) with two rollers with swivel steering for the two rollers (13a, 13b), characterized in that a setting of a first swivel angle (δₕ, δᵥ) for a first (13a) of the two rollers (13a, 13b) is started by the release of a signal and, at the same time, a second swivel angle (δᵥ, δₕ) for the other, second roller (13b) is automatically set, in dependence on the instantaneous first swivel angle (δₕ, δᵥ), by means of a control unit (31), in accordance with an adjustment allowance, in a non-linear manner such that a transition takes place from a track- following movement behaviour to a crabwise movement behaviour with a lateral offset (d) of the two rollers (13a, 13b) relative to one another, in order, preferably during compacting close to a boundary (15), to be able to drive the device (5) straight ahead without problems and without any danger of damaging the boundary, particularly with the forward roller (13a) close to the boundary (15) and with the following roller (13b) at a distance (d) therefrom, and in order, in particular, to drive without "snaking" during the transition to a predetermined direction of travel.

2. Method according to Claim 1, characterized in that the first, actual swivel angle (δₕ, δᵥ) is measured automatically and the second target, swivel angle (δᵥ, δₕ) is set automatically from the measured value and the adjustment allowance, with the aid of the adjustment allowance.

3. Method according to Claim 1 or Claim 2, characterized in that the distance (b) travelled by at least one of the rollers (13a, 13b) is measured and the target swivel angle (δᵥ, δₕ) is determined and set in dependence on the measured distance (b) of the rollers (13a, 13b).

4. Method according to any one of Claims 1 to 3, characterized in that, during a change in direction of travel to be executed by the driver of the device, a cornering swivel angle (τ) is automatically superimposed on the first and second target swivel angles by the control unit (31).

5. Ground compacting device (5) for implementing the method according to any one of Claims 1 to 4, with swivel steering comprising a steering unit (33) for the two rollers (13a, 13b), characterized by a control unit (31) which is connected to a first and a second roller-swivelling unit (25a, 25b), and by which a first swivel angle (δᵥ) of the first roller (13a), predetermined by the steering unit (33), can be set automatically in non-linear dependence on the second swivel angle (δₕ) of the second roller (13b) during a swivelling process, in a manner such that a transition between a track-following movement behaviour and a crabwise movement behaviour with a lateral offset (d) of the two rollers (13a, 13b) relative to one another can be executed automatically and, in particular, without "snaking".

6. Ground compacting device (5) according to Claim 5, characterized by a cornering unit (33) which is connected to the control unit (31), and by which a cornering angle (τ) can be superimposed on each of the first and second swivel angles (δᵥ, δₕ) for cornering.

7. A ground compacting device (5) according to Claim 5 or Claim 6, characterized by at least a first measuring unit (27a, 27b) for the measurement of the swivel angle (δᵥ, δₕ) of at least one roller, preferably the rear roller (13b), in the direction of travel (23) at the time in question.

8. Ground compacting device (5) according to any one of Claims 5 to 7, characterized by at least a first distance measuring unit (29a, 29b) for measuring the distance (b) covered by at least one roller, preferably the rear roller (13b) in the direction of travel (23) at the time in question.

9. Ground compacting device according to any one of Claims 5 to 8, characterized by a input unit (35) which is connected to the control unit (31) and comprises at least two input positions (37g, 37i) and by means of which it is possible to execute a lateral offset of one of the rollers (13a, 13b) relative to the other (13b, 13a), to the left or to the right in the direction of travel (23).

## Revendications

1. Procédé pour le guidage d'un dispositif de compactage de sol à deux bandages (5) avec guidage de boggie pour les deux bandages (13a, 13b), caractérisé en qu'un réglage d'un premier angle de pivotement (δₕ, δᵥ) pour un premier (13a) des deux bandages (13a, 13b) est mis en route par un déclenchement de signaux et simultanément s'effectue le réglage en fonction du premier angle de pivotement momentané (δ_{h,} δᵥ) au moyen d'une unité de commande (31) d'un deuxième angle de pivotement (δᵥ, δₕ) pour le deuxième autre bandage (13b) automatiquement selon un réglage prédéterminé de façon non linéaire afin que s'effectue une transition d'un comportement de marche en stabilité de trajectoire à un comportement de marche en crabe avec un décalage latéral (d) des deux bandages (13a, 13b) l'un par rapport à l'autre, permettant de préférence de se déplacer en ligne droite pour une opération de compactage atteignant la limite (15) sans risque pour le dispositif (5) d'endommager la limite, en particulier avec le bandage avant (13a) tout contre la limite (15) et avec le bandage suivant (13b) à une certaine distance (d) et en particulier pour se déplacer au moment de la transition dans une direction de marche préétablie selon une "ligne non sinueuse".

2. Procédé selon la revendication 1, caractérisé en ce que le premier angle de pivotement réel (δₕ, δᵥ) est mesuré automatiquement et à partir de la valeur mesurée et du réglage préétabli, le deuxième angle de pivotement nominal est ajusté automatiquement (δᵥ, δₕ) à l'aide du réglage préétabli.

3. Procédé selon la revendication 1 ou 2, caractérisé en ce que la distance parcourue avec au moins l'un des bandages (13a, 13b) est mesurée et l'angle de pivotement nominal (δᵥ, δₕ) et déterminé et ajusté en fonction de la distance mesurée (b) des bandages (13a, 13b).

4. Procédé selon l'une des revendications 1 à 3, caractérisé en ce que pour une modification de sens de marche à effectuer par le dispositif de guidage du dispositif, un angle de pivotement courbe (τ) à la priorité par rapport au premier et au second angle de pivotement nominal donné automatiquement par l'unité de commande (31).

5. Dispositif de compactage de sol (5) destiné à réaliser le procédé selon l'une des revendications 1 à 4, avec un guidage de boggie comportant une unité de guidage (33) pour les deux bandages (13a, 13b) caractérisé par une unité de commande (31) raccordée à une première et à une deuxième unité de pivotement de bandage (25a, 25b) avec laquelle s'effectuera automatiquement le réglage par l'unité de guidage (33) d'un premier angle de pivotement préétabli (δᵥ) du premier bandage (13a) en dépendance non linéaire avec le deuxième angle de pivotement (δₕ) du second bandage (13b) pendant une opération de pivotement de sorte qu'une transition entre un comportement de marche stable en trajectoire et un comportement de marche en crabe sera réalisé avec un décalage latéral (d) des deux bandages (13a, 13b) l'un par rapport à l'autre automatiquement et en particulier en ligne "non sinueuse".

6. Dispositif de compactage de sol (5) selon la revendication 5, caractérisé par une unité de marche courbe (33) raccordée à l'unité de commande (31) avec laquelle un angle de guidage courbe (τ) pour la négociation de courbe pour avoir la priorité sur le premier et le second angle de pivotement (δᵥ, δₕ).

7. Dispositif de compactage de sol (5) selon la revendication 5 ou 6 caractérisé par au moins une première unité de mesure (27a, 27b) pour la mesure de l'angle de pivotement (δᵥ, δ^{h}), d'au moins un bandage arrière (13b) de préférence chaque fois dans le sens de marche (23).

8. Dispositif de compactage de sol (5) selon l'une des revendications 5 à 7, caractérisé par au moins une première unité de mesure de trajet (29a, 29b) pour la mesure de la distance parcourue (b) au moins d'un bandage, de préférence chaque fois le bandage arrière (13b) dans le sens de déplacement (23).

9. Dispositif de compactage de sol selon l'une des revendications 5 à 8, caractérisé par une unité d'entrée (35) raccordée à l'unité de commande (31) comportant au moins deux positions d'entrée (37g, 37i) avec laquelle peut être réalisée une opération de décalage dans le sens de marche (23) latéralement à droite ou à gauche d'un des bandages (13a, 13b) par rapport à l'autre bandage (13b, 13a).
